# DEMANDE DE BREVET EUROPEEN

(11) **EP 1 347 126 A1**
(43) Date de publication de la demande: **24.09.2003**
(21) Numéro de dépôt: 02405216.9
(22) Date de dépôt: 21.03.2002
(51) Int. Cl.: E04H 15/38

(54) **Structure de construction pliable**

(71) Demandeur: Fresard, Raymond, 2338 Murriaux (CH)
(72) Inventeur: Fresard, Raymond, 2338 Murriaux (CH)
(74) Mandataire: Gresset, Jean

(57) **Abrégé**

L'invention concerne une structure de construction pliable comportant :
- un noyau central (10) formé d'un cadre constitué de plusieurs éléments dont certains sont articulés les uns aux autres (12, 14, 16, 18) et susceptible d'occuper une position, dite fermée, pour laquelle ses deux éléments extrêmes (16, 18) sont verrouillés ensemble et une position, dite ouverte, pour laquelle ces éléments sont déconnectés l'un de l'autre,
- une pluralité de fermes (24) reliées de manière articulée au cadre (10) par une extrémité, lesdites fermes se trouvant réparties radialement autour du noyau (10) lorsque le cadre est en position fermée et alignées parallèlement les unes aux autres lorsque le cadre est en position ouverte, et
- une pluralité de pieds (30) fixés de manière articulée à l'autre extrémité des fermes.

## Description

La présente invention se rapporte aux constructions à installation rapide.

De telles constructions conviennent spécialement bien pour l'hébergement temporaire. Elles peuvent servir, notamment, de tentes pour des foires ou autres manifestations publiques de courte durée, mais aussi d'abris provisoires à édifier rapidement, par exemple, pour personnes sinistrées.

L'invention concerne, plus particulièrement, une structure de construction pliable dont l'installation ne nécessite aucun montage compliqué et peut donc être effectuée très rapidement.

Une structure de ce type est décrite, par exemple, dans le brevet EP 250 287. Elle comporte un noyau central annulaire autour duquel peut s'enrouler une chaîne dont chaque maillon est fixé rigidement à l'extrémité d'une ferme. Lorsque la structure est déployée, les deux maillons extrêmes se rejoignent et sont verrouillés ensemble. Les fermes se trouvent alors réparties radialement sur 360° autour du noyau central. Lorsque la structure est en position repliée, les maillons sont alignés et les fermes disposées parallèlement les unes aux autres, de manière à faciliter le transport.

Une telle structure souffre cependant du fait que son noyau central et sa chaîne, surtout, sont des pièces complexes et qu'un effort important est nécessaire pour effectuer le déploiement des fermes.

La présente invention a pour but de fournir une construction pliable exempte des inconvénients sus-mentionnés.

De façon plus précise, l'invention concerne une structure de construction pliable, caractérisée en ce qu'elle comporte :
- un noyau central formé d'un cadre constitué de plusieurs éléments dont certains sont articulés les uns aux autres et susceptible d'occuper une position, dite fermée, pour laquelle ses deux éléments extrêmes sont verrouillés ensemble et une position, dite ouverte, pour laquelle ces éléments sont déconnectés l'un de l'autre,
- une pluralité de fermes reliées de manière articulée au cadre par une extrémité, lesdites fermes se trouvant déployées radialement autour du noyau lorsque le cadre est en position fermée et alignées parallèlement les unes aux autres lorsque le cadre est en position ouverte, et
- une pluralité de pieds fixés de manière articulée à l'autre extrémité des fermes.

La structure selon l'invention possède, en outre, les principales caractéristiques suivantes :
- elle comporte une pluralité d'entretoises disposées respectivement entre deux fermes adjacentes, sensiblement au niveau de leur articulation avec les pieds ;
- le noyau central est un cadre carré dont deux des côtés adjacents sont constitués d'une seule pièce et dont les deux autres côtés sont montés articulés respectivement aux extrémités des côtés adjacents ;
- chaque côté du cadre est relié à deux fermes ;
- les fermes sont inclinées par rapport au plan du cadre ;
- elle comporte une bâche de toiture faite d'éléments ayant la forme et les dimensions des triangles définis par les fermes et les entretoises ;
- les éléments de la bâche sont liés à leurs voisins par des coutures constituant des bourrelets qui s'insèrent dans des rainures ménagées dans les fermes.

D'autres caractéristiques de l'invention ressortiront de la description qui va suivre, faite en regard du dessin annexé, dans lequel.
- les figures 1 et 2 sont des vues respectivement en perspective et de côté de la construction déployée, et
- la figure 3 représente la construction à l'état replié.

Sur les figures, on a représenté en 10 un noyau central formé d'un cadre carré dont deux des côtés adjacents 12 et 14 sont constitués d'une seule pièce et dont les deux autres côtés 16 et 18 sont montés articulés dans le plan du cadre, respectivement aux extrémités des côtés 12 et 14.

Le côté 12 se termine par une portion en U dans laquelle s'insère l'extrémité, à épaisseur réduite, du côté 16. A l'opposé, le côté 14 possède une extrémité à épaisseur réduite qui s'insère dans une portion en U terminant le côté 18. La liaison articulée de ces pièces est assurée par des goupilles fixes 20.

Par ailleurs, le côté articulé 16 se termine par une portion en U dans laquelle vient prendre place, en position déployée de la structure, l'extrémité, à épaisseur réduite, de l'autre côté articulé 18. Une goupille amovible 22 assure le verrouillage des côtés 16 et 18 l'un à l'autre de manière à constituer le cadre carré 10.

Le noyau central 10 sert de point de convergence à huit fermes 24 reliées de manière articulée à ses côtés, soit deux fermes par côté. Plus précisément, chaque côté du cadre 10 comporte, sur sa face externe perpendiculaire à son plan, deux embouts qui s'insèrent dans l'extrémité en U de deux fermes 24. La liaison articulée 26 des fermes au cadre est assurée par une goupille fixe 20.

La figure 1 représente le cadre 10 en position fermée, pour laquelle la structure est complètement déployée, les fermes 24 étant réparties radialement sur 360° autour du noyau central 10. La figure 3 montre le cadre 10 en position ouverte, pour laquelle la structure est complètement repliée, les fermes 24 étant disposées parallèlement les unes aux autres, de manière à faciliter le transport.

Comme le montre mieux la figure 2, les fermes 24 sont inclinées d'un angle α par rapport au plan du cadre 10. Typiquement, cet angle est de 20°, environ.

A son extrémité inférieure, chaque ferme 24 est liée, par une articulation 28, à un pied 30 dont la base comporte un patin articulé 32 s'adaptant aux irrégularités du sol. On notera qu'au niveau de l'articulation 28, l'extrémité 34 du pied 30 venant s'appliquer, en position déployée de la structure, contre l'extrémité de la ferme 24 est biseautée de manière à ce que les deux pièces forment automatiquement un angle de 90° + α. L'angle du biseau 34 a donc également une valeur α.

Une entretoise 36 prend place, en position déployée de la structure, entre deux fermes adjacentes 24, au niveau des articulations 28. Cette entretoise fixe précisément l'écartement entre les fermes qui, dans le mode de réalisation représenté, forment un triangle isocèle ayant un angle au sommet de 45°. L'entretoise 36 est reliée aux articulations par simple enclipsage.

Enfin, comme le montre la figure 1, une bâche de toiture 38 recouvre la structure. Elle est faite de huit éléments 40 ayant la forme et les dimensions des huit triangles définis par les fermes 24 et les entretoises 36. Sept de ces éléments, à l'exception du huitième qui doit couvrir le secteur défini par les fermes fixées aux extrémités libres des côtés 16 et 18, sont liés à leurs voisins par des coutures constituant des bourrelets qui s'insèrent dans des rainures (non visibles au dessin) ménagées dans la face supérieure les fermes 24. Le huitième élément de la bâche 38 est indépendant, mais possède aussi des bourrelets destinés à être insérés dans les rainures des fermes associées 24.

Dans le mode de réalisation qui vient d'être décrit, le noyau central 10 est avantageusement en acier, tandis que les fermes 24 et les pieds 30 sont en aluminium. Pour fixer les idées, les fermes 24 et les pieds 30 ont une longueur de 6 m et 2.50 m, respectivement, alors que la structure déployée couvre un surface d'environ 140 m², le noyau 10 se trouvant à 4.50 m du sol.

La construction selon l'invention est amenée sur son lieu d'édification par camion, équipée de sa bâche 38 à sept éléments 40, à l'état replié, tel que montré à la figure 3 (la bâche n'est pas représentée). Celle-ci se trouve en position détendue, comme l'est la toile d'un parapluie fermé. Le noyau central 10 est ouvert, les côtés 12 et 16, d'une part, 14 et 18, d'autre part, étant alignés. Comme déjà mentionné, les fermes 24 sont alors disposées parallèlement les unes aux autres, les pieds 30 étant repliés sous elles.

Pour effectuer l'installation, la structure repliée est soulevée par son noyau 10 à l'aide d'une grue ou de la potence du camion, puis les fermes 24 sont déployées sur 360° de manière à tendre la bâche 38, dont le huitième élément peut être mis en place dans les bourrelets de ses deux fermes, avant de refermer le noyau 10 pour permettre le verrouillage de ses côtés 16 et 18. Les entretoises 36 sont alors mises en place et les pieds 30 dépliés afin qu'ils prennent leur position verticale, comme le montrent les figures 1 et 2.

La structure étant déposée sur le sol, il ne reste plus qu'à installer, entre les pieds 30, des bâches latérales 42 qui sont fixées par tout moyen approprié.

L'installation de la construction selon l'invention est alors terminée. Le temps nécessaire pour cette opération, effectuée par deux personnes, n'aura pas dépassé une demi-heure, y compris le déchargement du camion.

Ainsi est proposée une structure de construction pliable qui, au lieu du noyau central annulaire et de la chaîne décrites dans le document EP déjà cité, utilise un simple cadre articulé formé de trois pièces seulement. Le coût de la structure s'en trouve considérablement réduit et son déploiement est fortement facilité.

## Revendications

1. Structure de construction pliable, **caractérisée en ce qu'**elle comporte :
- un noyau central (10) formé d'un cadre constitué de plusieurs éléments dont certains sont articulés les uns aux autres (12, 14, 16, 18) et susceptible d'occuper une position, dite fermée, pour laquelle ses deux éléments extrêmes (16, 18) sont verrouillés ensemble et une position, dite ouverte, pour laquelle ces éléments sont déconnectés l'un de l'autre,
- une pluralité de fermes (24) reliées de manière articulée au cadre (10) par une extrémité, lesdites fermes se trouvant réparties radialement autour du noyau (10) lorsque le cadre est en position fermée et alignées parallèlement les unes aux autres lorsque le cadre est en position ouverte, et
- une pluralité de pieds (30) fixés de manière articulée à l'autre extrémité des fermes.

2. Structure selon la revendication 1, **caractérisée en ce qu'**elle comporte, en outre, une pluralité d'entretoises (36) disposées respectivement entre deux fermes adjacentes, sensiblement au niveau de leur articulation (28) avec les pieds.

3. Structure selon l'une des revendications 1 et 2, **caractérisée en ce que** le noyau central (10) est un cadre carré dont deux des côtés adjacents (12, 14) sont constitués d'une seule pièce et dont les deux autres côtés (16, 18) sont montés articulés respectivement aux extrémités des côtés adjacents.

4. Structure selon la revendication 3, **caractérisée en ce que** chaque côté du cadre (10) est relié à deux fermes (24).

5. Structure selon l'une des revendications 1 à 4, **caractérisée en ce** les fermes (24) sont inclinées par rapport au plan du cadre (10).

6. Structure selon l'une des revendications 1 à 5, **caractérisée en ce qu'**elle comporte, en outre, une bâche de toiture (38) faite d'éléments (40) ayant la forme et les dimensions des triangles définis par les fermes et les entretoises.

7. Structure selon la revendication 6, **caractérisée en ce que** les éléments (40) de la bâche sont liés à leurs voisins par des coutures constituant des bourrelets qui s'insèrent dans des rainures ménagées dans les fermes.
